# EUROPÄISCHE PATENTSCHRIFT

(11) **EP 0 333 717 B1**
(45) Veröffentlichungstag und Bekanntmachung des Hinweises auf die Patenterteilung: **30.10.1991**
(21) Anmeldenummer: 87906810.4
(22) Anmeldetag: 24.10.1987
(51) Int. Cl.: H01H 1/34

(54) **ELEKTROMAGNETISCHES RELAIS**
ELECTROMAGNETIC RELAY
RELAIS ELECTROMAGNETIQUE

(30) Priorität: 01.12.1986 DE 3640997
(43) Veröffentlichungstag der Anmeldung: 27.09.1989
(73) Patentinhaber: ROBERT BOSCH GMBH, 70442 Stuttgart (DE)
(72) Erfinder: BUCHSCHMID, Emil, D-8501 Rosstal (DE); FRENZNICK, Anton, D-8500 Nürnberg (DE); LINDNER, Klaus, D-8502 Zirndorf (DE); SCHMID, Olaf, D-8540 Schwabach (DE); SCHMID, Hans-Dieter, D-8500 Nürnberg 60 (DE); SCHMIDT, Gerhard, D-8802 Weihenzell (DE); STURM, Theodor, D-8802 Sachsen (DE)
(86) Internationale Anmeldenummer: DE8700481
(87) Internationale Veröffentlichungsnummer: WO8804466

(56) Entgegenhaltungen:
- EP-A- 0 110 132
- DE-A- 2 145 584
- GB-A- 2 072 949
- US-A- 2 916 580

## Beschreibung

Die Erfindung geht aus von einem elektromagnetischen Relais nach der Gattung des Hauptanspruchs.

Bei einem derartigen, bekannten elektromagnetischen Relais (GB-A-20 72 949) wirkt der an einem Klappanker angeordnete Schaltkontakt des Relais mit einem festen Arbeitskontakt zusammen, der auf einen vorgegebenen Kontaktdruck bei eingeschaltetem Relais und einen bestimmten Kontaktabstand bei abgeschaltetem Relais justiert werden muß. Zu diesem Zweck wird bei der bekannten Lösung der neben dem Arbeitskontakt rechtwinklig abgebogene Kontaktträger mit mindestens einer Einkerbung zur Streckung dieses Bereichs des Kontaktträgers versehen. Durch die Anzahl und Tiefe der Einkerbungen wird der Arbeitskontakt gezielt soweit zum Schaltkontakt des Klappankers hin bewegt, bis die erforderlichen Relaisdaten wie Abbrandreserve, Kontaktdruck und Kontaktabstand erreicht worden.

Nachteilig bei dieser Lösung ist jedoch, daß durch den Kerbvorgang der Arbeitskontakt nicht immer genau planparallel zum Schaltkontakt des Klappankers angehoben wird. Vielmehr kann durch ungleichmäßig hartes Gefüge im Material des Kontaktträgers der Arbeitskontakt auch leicht seitlich oder nach hinten gekippt werden was dann zu einer unerwünschten einseitigen Anlage des Schaltkontaktes am Arbeitskontakt führen kann und zu einem schnelleren Kontaktabbrand führt. Außerdem werden bei der Einkerbung des Kontaktträgers auf seiner ganzen Breite erhebliche Werkzeugkräfte wirksam, die an der Rückseite des Kontaktträgers durch eine stabile Auflage aufgenommen werden müssen, um Beschädigungen am Relais zu vermeiden. Der dafür erforderliche Platz ist jedoch nur bei relativ groß bauenden Leistungsrelais vorhanden, so daß sich die bekannte Lösung bei der Herstellung von kleineren Relais auch aus Platzmangel nicht realisieren läßt. Besonders aufwendig ist dabei die Anbringung mehrerer Kerben für eine erforderliche Streckung des Kontaktträgers, da für jeden Kerbvorgang mehrere Arbeitsgänge - wie Kerbhöhe einstellen, Messen, Prägestempel ansetzen, Prägen, Prägestempel zurückfahren - erforderlich sind.

Mit der vorliegenden Lösung wird angestrebt, die Streckung des Kontaktträgers zur Einjustierung des Relaiskontaktes auch bei engen Raumverhältnissen so symmetrisch durchzuführen, daß ein Abkippen des Relaiskontaktes zur Seite oder nach hinten dabei vermieden wird.

### Vorteile der Erfindung

Das erfindungsgemäße elektromagnetische Relais mit den Merkmalen des Hauptanspruchs hat den Vorteil, daß bei der Streckung des mittleren von drei nebeneinander verlaufenden Schenkeln durch die seitlichen Verbindungsstege eine planparallele, winkelhaltige Verschiebung des Relaiskontaktes zum Schaltkontakt am Klappanker des Relais hin gewährleistet wird. Ein seitliches Kippen oder Versetzen der Relaiskontakte wird zuverlässig verhindert. Als weiterer Vorteil ist anzusehen, daß durch den relativ kleinen querschnitt des mittleren Schenkels des Kontaktträgers der Relaiskontakt mit geringem Kraftaufwand mit einem Prägevorgang in kurzer Zeit justiert werden kann, so daß sich diese Lösung auch für sehr kleine Relais mit hoher Einstellgenauigkeit realisieren läßt.

Durch die in den Unteransprüchen aufgeführten Maßnahmen sind vorteilhafte Weiterbildungen und Verbesserungen des im Hauptanspruch angegebenen Relais möglich. Besonders vorteilhaft ist es, den mittleren Schenkel des Kontaktträgers in seiner Streckzone mit beidseitigen Prägungen zu versehen, weil dabei die gegeneinander gerichteten Prägekräfte vom Prägewerkzeugs selbst aufgenommen werden und weil dadurch ein zusätzliches Gegenlager entfällt. Um sicherzustellen, daß der mittlere Schenkel durch das Prägen auf maximale Streckung von ca. 1,1 mm symmetrisch geführt wird, sind die Stege in ihrer Ausgangsstellung beidseitig unter einem aus der Horizontalen flach nach unten gerichteten Winkel vom mittleren Schenkel zu den äußeren Schenkel weggeführt. Außerdem wird die Stabilität für die drei Schenkel des Kontaktträgers erhöht, wenn die äußeren Schenkel an ihren dem Joch abgewandten Enden zu einem in der Grundplatte verankerten Anschlußteil führen.

### Zeichnung

Ein Ausführungsbeispiel der Erfindung ist in der Zeichnung dargestellt und in der nachfolgenden Beschreibung näher erläutert. Es zeigen Figur 1 ein vergrößert dargestelltes Klappankerrelais in der Seitenansicht, Figur 2 das gleiche Relais im Längsschnitt und Figur 3 den einjustierten Kontaktträger des Relais in raumbildlicher Darstellung.

### Beschreibung des Ausführungsbeispieles

In den Figuren 1 und 2 ist ein als Wechslerrelais arbeitendes Klappankerrelais für Kraftfahrzeuge vergrößert dargestellt und mit 10 bezeichnet. Figur 1 zeigt das Relais 10 teilweise geschnitten in der Seitenansicht und Figur 2 das gleiche Relais
im Längsschnitt. Das Belais 10 ist mit einer Grundplatte 11 aus Isolierstoff versehen, in der mehrere, die Anschlußteile des Relais bildende Flachsteckzungen 12 befestigt sind. Die Grundplatte 11 trägt ferner ein L-förmiges Magnetjoch 13, das an einem Stirnende mit Befestigungszungen 14 in entsprechende Taschen der Grundplatte 11 verankert ist. Eine Relaiswicklung 15 ist auf einem Spulenrahmen 16 aufgebracht, der von einem Spulenkern 17 getragen wird. Der Spulenkern ist mit seinem oberen Ende am Magnetjoch 13 festgenietet. Vor dem unteren Ende 17a des Spulenkernes 17 ist ein Klappanker 18 angeordnet, der mit seinem einen Ende am Magnetjoch 13 schwenkbar gelagert ist. Auf dem Klappanker 18 ist eine Blattfeder 19 festgenietet, deren freies, über das Ende des Klappankers 18 hinausragendes Ende einen Schaltkontakt 20 trägt. Das andere Ende der Blattfeder 19 ist in einer haarnadelförmigen Locke 21 um eine Lagerstelle 22 des Klappankers 18 am Magnetjoch 13 herumgeführt und zur Erzielung einer Rückstellkraft für den Klappanker mit entsprechender Vorspannung am Magnetjoch 13 festgenietet. Der Schaltkontakt 20 wirkt mit zwei feststehenden Gegenkontakten zusammen, von denen der Ruhekontakt 23 auf einen oberhalb der Grundplatte 11 abgewinkelten Bereich 12a der rechten Flachsteckzunge 12 in Figur 2 aufgenietet ist. Der andere Gegenkontakt ist ein Arbeitskontakt 24, der an einem rechtwinklig abgebogenen Ende 25a eines Kontaktträgers 25 festgenietet ist. Die Enden der Relaiswicklung 15 sind jeweils an einem am Spulenrahmen 16 befestigten Anschlußdraht 26 angelötet. Das andere Ende der beiden Anschlußdrähte 26 ist jeweils mit einer Anschlußfahne 27 verschweißt, die jeweils am oberen Abschnitt einer der Flachsteckzungen 12 angeformt ist. Die Blattfeder 19 ist zum Anschluß des Schaltkontaktes 20 ebenfalls mit einer Flachsteckzunge 12 elektrisch verbunden. Die Grundplatte 11 ist von einem das Magnetsystem und die Relaiskontakte umgebenden Isolierstoffgehäuse 28 eingefaßt.

In Figur 1 ist das Relais 10 mit angezogenem Klappanker 18 dargestellt, wobei der Arbeitskontakt 24 noch nicht einjustiert ist. Zur Einjustierung der gewünschten Abbrandreserve und der gewünschten Kontaktkraft bei angezogenem Klappanker 18 muß der Arbeitskontakt 24 zum Schaltkontakt 20 hin nach unten bewegt werden, bis er die in Figur 2 dargestellte einjustierte Position erreicht hat. Zu diesem Zweck ist der Kontaktträger 25 oberhalb des Arbeitskontaktes 24 mit drei im Abstand nebeneinander verlaufende Schenkel 29, 30 und 31 versehen, die an ihrem oberen Ende über eine gemeinsame Traverse 32 miteinander verbunden sind und von denen der mittlere Schenkel 30 den abgewinkelten Arbeitskontakt 24 trägt. Der mittlere Schenkel 30 ist außerdem beidseitig durch symmetrisch abstehende Verbindungsstege 33, 34 mit den zwei äußeren Schenkeln 29 und 31 verbunden. Zwischen der Traverse 32 und den Verbindungsstegen 33 und 34 weist der mittlere Schenkel 30 eine Streckzone 35 auf, durch die der Arbeitskontakt 24 in Axialrichtung des Schenkels 30 zum Schaltkontakt 20 hin justiert werden kann.

In Figur 3 ist dargestellt, wie mit den Enden 36 einer Prägezange der mittlere Schenkel 30 in der Streckzone 35 mit beidseitigen Prägungen 37 zu versehen ist, durch die der mittlere Schenkel 30 in Achsrichtung gestreckt wird. Die axiale Führung des Arbeitskontaktes 24 während des Streckvorganges wird durch die beidseitigen Verbindungsstege 33, 34 gewährleistet, die vom mittleren Schenkel 30 schräg zu den äußeren Schenkeln 29 und 31 verlaufen. Während die Verbindungsstege 33, 34 im Ausgangszustand des Kontaktträgers 25 vom mittleren Schenkel 30 aus zunächst in einem Winkel von 15° gegenüber der Horizontalen schräg nach unten zu den äußeren Schenkeln 29 und 31 wegführen, sind sie bei Maximalhub nach dem Streckvorgang des mittleren Schenkels 30 von diesem aus schräg nach oben zu den äußeren Schenkeln 29, 31 hin gerichtet. Dadurch wirb einem Zurückfedern des mittleren Schenkels 30 am Ende des Justiervorgvangs zuverlässig entgegengewirkt und das ohnehin geringfügige Ausbauchen, der äußeren Schenkel 29 und 31 damit minimiert. Auf diese Weise können auf engem Raum Relaiskontakte nach der kompletten Montage des Relais kostengünstig, schnell, mit hoher Einstellgenauigkeit und geringsten Rückfederungsraten justiert werden. Außerdem ist der Kontaktträger 25 zusammen mit der mittleren Flachsteckzunge 12 einteilig auszuführen, indem die äußeren Schenkel 29 und 31 an ihrem der Traverse 32 abgewandten Ende 29a und 31a zunächst oberhalb der Grundplatte beidseitig um den Ruhekontakt 23 in der Grundplatte 11 geführt werden und dann zu dem in der Grundplatte 11 verankerten Bereich der Flachsteckzunge 12 vereinigt sind.

## Patentansprüche

1. Elektromagnetisches Relais mit einer Grundplatte (11) aus Isolierstoff zur Aufnähme von Kontakt- und Anschlußteilen (12) sowie mit einem auf der Grundplatte befestigten Magnetjoch (13) mit einem eine Relaiswicklung (15) tragenden Spulenkern (17) und mit einem schwenkbar an der Stirnseite des Spulenkernes angeordneten Klappanker (18), der einen Schaltkontakt (20) trägt, welcher mit mindestens einem festen Gegenkontakt (24) zusammenwirkt, dessen Kontaktträger (25) auf der Grundplatte (11) befestigt ist und einen vom Gegenkontakt (24) rechtwinklig abgebogenen, in Bewegungsrichtung des Ankers (18) verlaufenden Bereich aufweist, der mit mindestens einer Streckzone (35) zur Einstellung der Lage des Gegenkontaktes (24) durch bleibende Längung versehen ist, dadurch gekennzeichnet, daß der in Bewegungsrichtung des Ankers verlaufende Bereich des Kontaktträgers (25) in drei mit Abstand nebeneinander verlaufende Schenkel (29, 30, 31) aufgeteilt ist, die in einer gemeinsamen Traverse (32) enden, daß der Gegenkontakt (24) an dem der gemeinsamen Traverse (32) abgewandten Ende des mittleren Schenkels (30) angebracht ist und daß der mittlere Schenkel (30) in der Nähe der Anbringungsstelle des Gegenkontaktes (24) durch beidseitig symmetrisch abstehende Verbindungsstege (33, 34) mit den zwei äußeren Schenkeln (29, 31) derart verbunden ist, daß der sich zwischen der Traverse (32) und den Verbindungsstegen (33, 34) erstreckende Abschnitt des mittleren Schenkels (30) die Streckzone (35) bildet.

2. Elektromagnetisches Relais nach Anspruch 1, dadurch gekennzeichnet, daß der mittlere Schenkel (30) zwecks Längendehnung in der Streckzone (35) mit beidseitigen Prägungen (37) versehbar ist.

3. Elektromagnetisches Relais nach Anspruch 2, dadurch gekennzeichnet, daß die beidseitigen Verbindungsstege (33, 34) unter gleichen Winkeln vom mittleren Schenkel (30) zu den äußeren Schenkeln (29 und 31) hin verlaufen.

4. Elektromagnetisches Relais nach Anspruch 3, dadurch gekennzeichnet, daß die äußeren Schenkel (29, 30) an ihren der Traverse (32) abgewandten Enden (29a, 31a) beidseitig an einem Ruhekontakt (23) vorbeigeführt und danach zu einem in der Grundplatte (11) verankerten Anschlußteil (12) vereinigt sind.

## Claims

1. Electromagnetic relay having a baseplate (11) of dielectric material for the retention of contact and terminal parts (12) and having a magnet yoke (13) which has a coil core (17), carrying a relay winding (15), and a snap-armature (18) which is arranged in a pivotable manner on the end face of the coil core and carries a switching contact (20) which interacts with at least one fixed opposing contact (24), the contact carrier (25) of which is mounted on the baseplate (11) and exhibits a region running in the direction of movement of the armature (18) and bent away at right-angles from the opposing contact (24), which region is provided with at least one stretch zone (35) for adjusting the position of the opposing contact (24) by permanent elongation, characterised in that the region of the contact carrier (25) running in the direction of movement of the armature is split into three limbs (29, 30, 31), spaced apart and running side-by-side, which end in a common traverse (32), in that the opposing contact (24) is attached to the end of the centre limb (30) facing away from the common traverse (32), and in that the centre limb (30) is connected to the two outer limbs (29, 31), close to the point of attachment of the opposing contact (24), by connecting webs (33, 34) projecting symmetrically on both sides, such that the section of the centre limb (30) extending between the traverse (32) and the connecting webs (33, 34) forms the stretch zone (35).

2. Electromagnetic relay according to Claim 1, characterised in that the centre limb (30) can be provided with stampings (37) on both sides for the purpose of longitudinal expansion of the stretch zone (35).

3. Electromagnetic relay according to Claim 2, characterised in that the connecting webs (33, 34) on both sides run at the same angles from the centre limb (30) towards the outer limbs (29 and 31).

4. Electromagnetic relay according to Claim 3, characterised in that the outer limbs (29, 30) are guided past a normally-closed contact (23) on both sides, at their ends (29a, 31a) facing away from the traverse (32), and are then combined to form a terminal part (12) anchored in the baseplate (11).

## Revendications

1. Relais électromagnétique comportant une plaque de base (11) réalisée dans un matériau isolant, pour recevoir les pièces de contact et de branchement (12) ainsi qu'une culasse magnétique (13) fixée sur la plaque de base avec l'induit de bobine (17) portant un enroulement de relais (15) et une palette (18) montée pivotante sur la face frontale de l'induit de bobine, qui porte un contact de commutation (20) coopérant avec au moins un contact antagoniste (24), fixe, dont le support de contact (25) est fixé sur la plaque de base (11) et possède une zone allant dans la direction de mouvement de la palette (18), recourbée à l'équerre par rapport au contact antagoniste (24), cette zone étant munie d'au moins une zone d'allongement (35) pour ajuster la position du contact antagoniste (24) par un allongement permanent, relais caractérisé en ce que la zone du support de contact (25) dirigée dans la direction de mouvement de la palette est subdivisée en trois branches (29, 30, 31) juxtaposées à une certaine distance, et terminées par un élément transversal (32) commun, le contact antagoniste (24) étant prévu à l'extrémité de la branche médiane (30) opposée à l'élément transversal commun (32) et en ce que la branche médiane (30) est reliée au voisinage du point de fixation du contact antagoniste (24) par des entretoises de liaison (33, 34) qui sont en saillie symétriquement, des deux côtés pour être reliées aux deux branches extérieures (29, 31) de façon à ce que le segment de la branche médiane (30) qui s'étend entre l'élément transversal (32), et les entretoises de liaison (33, 34) constitue la zone d'allongement (35).

2. Relais électromagnétique selon la revendication 1 caractérisé en ce que la branche médiane (30) est munie des deux côtés, de parties matricées (37), pour permettre l'étrirage dans la zone d'allongement 35.

3. Relais électromagnétique selon la revendication 2 caractérisé en ce que les entretoises de liaison (33, 34) prévues des deux côtés font le même angle par rapport à la branche médiane (30) vers les branches extérieures (29 et 31).

4. Relais électromagnétique selon la revendication 3 caractérisé en ce que les branches extérieures (29, 30) possèdent à leurs extrémités (29a, 31a), opposées à l'élément transversal (32), passent de part et d'autre sur un contact de repos (23), puis se réunissent en une pièce de raccordement (12) accrochée à la plaque de base (11).
